# EUROPÄISCHE PATENTSCHRIFT

(11) **EP 1 142 653 B1**
(45) Veröffentlichungstag und Bekanntmachung des Hinweises auf die Patenterteilung: **09.02.2005**
(21) Anmeldenummer: 01107353.3
(22) Anmeldetag: 24.03.2001
(51) Int. Cl.: B21B 37/32, B21B 27/10

(54) **Walzenkühl- und/oder Schmiervorrichtung für Kaltbandwalzwerke, insbesondere Feinband- und Folienwalzwerke**
Roll cooling and/or lubricating device for cold strip rolling mills, in particular fine strip and foil rolling mills
Dispositif pour refroidir et/ou lubrifier des cylindres de laminoirs pour feuillards à froid, notamment feuillards fins et feuilles minces

(30) Priorität: 08.04.2000 DE 10017579
(43) Veröffentlichungstag der Anmeldung: 10.10.2001
(73) Patentinhaber: ACHENBACH BUSCHHÜTTEN GmbH, 57223 Kreuztal (DE)
(72) Erfinder: Eth, Axel, Barten, Dipl.-Ing., 57078 Siegen (DE); Falk, Martin, Dr., 56204 Hillscheid (DE); Loecker, Heinz, Ing., 57399 Kirchhundem (DE); Scheffe, Kurt, 57271 Hilchenbach (DE)
(74) Vertreter: Pürckhauer, Rolf, Dipl.-Ing.

(56) Entgegenhaltungen:
- EP-A- 0 374 538
- EP-A- 0 542 640
- DE-A- 3 419 261
- DE-U- 9 418 359
- GB-A- 2 207 373
- US-A- 5 460 023
- PATENT ABSTRACTS OF JAPAN vol. 018, no. 217 (M-1594), 19. April 1994 (1994-04-19) -& JP 06 015315 A (HITACHI LTD;OTHERS: 01), 25. Januar 1994 (1994-01-25)

## Beschreibung

Die Erfindung betrifft nach Anspruch 1 eine Walzenkühl- und/oder Schmiervorrichtung für Kaltbandwalzwerke, insbesondere Feinbandund Folienwalzwerke, mit den einzelnen Walzen zugeordneten, an den Seitenschildern der Walzenständern eines oder mehrerer Walzgerüste angebrachten Düsenbalken, in die über die Breite der Walzen Sprühdüsen eingebaut und die relativ zu den ihnen zugeordneten Walzen unabhängig voneinander quer zur Laufrichtung des Walzbandes in zur Bandebene parallelen Ebenen verstellbar sind, zur Regelung der Bandzugspannung über die Bandbreite durch eine Änderung des wirksamen Walzenballendurchmessers und/oder eine Beeinflussung der Walzenschmierung mit einer druckund/oder mengen- und/oder temperaturgeregelten Zuführung von Walzöl oder Emulsionen.

Die Planheitsregelung des Walzbandes bei einem Kaltbandwalzwerk, das mit einer aus der DE-A 34 19 261 bekannten Walzenkühl- und/oder Schmiervorrichtung der gattungsgemäßen Art ausgerüstet ist, beruht auf einer Änderung des Sprühbildes des auf die Oberfläche der Arbeitswalzen aufgesprühten Walzöls oder von aufgesprühten Emulsionen. Die Änderung des Sprühbildes wird durch eine Verstellung des jeder Arbeitswalze des Walzwerks zugeordneten Düsenbalkens relativ zur Arbeitswalze unabhängig vom jeweils anderen Düsenbalken quer zur Bandlaufrichtung in einer zur Bandebene parallelen Ebene und eine druck- und/oder mengen- und/oder temperaturgeregelte Zuführung von Walzöl oder Emulsionen bewirkt.

Fein- und Folienband, das auf einem mit der bekannten Planheitsregelung ausgerüsteten Quarto- oder Sextowalzgerüst gewalzt wird, zeichnet sich durch eine hohe Qualität hinsichtlich Maß- und Formgenauigkeit sowie Planheit aus.

Nachteilig bei Walzenkühl- und/oder Schmiervorrichtungen der gattungsgemäßen Art für Kaltbandwalzwerke ist die unzureichende Zugängigkeit der Düsenbalken mit den Sprühdüsen und den zugehörigen Steuerventilen, so daß Reparatur- und Wartungsarbeiten an den Düsenbalken umständlich und zeitaufwendig sind.

Die in der DE 94 18 359 U beschriebene Konstruktion einer Walzenkühl- und/oder Schmiervorrichtung für Kaltbandwalzwerke mit bandeinlaufseitig an den beiden Walzenständern eines Walzgerüstes angeordneten, in vertikaler Richtung verfahrbaren Hubbalken sowie auf diesen in horizontaler Richtung verfahrbaren Schlitten mit Tragarmen für die Düsenbalken zum Verfahren derselben aus einer walzenfernen Wartungsposition in die Arbeitsposition an die Walzen und aus der Arbeitsposition in die Wartungsposition ist technisch aufwendig.

Der Erfindung liegt die Aufgabe zugrunde, die Regelung der Bandplanheit bei Kaltbandwalzwerken mittels der gattungsgemäßen Walzenkühl- und/oder Schmiervorrichtung zu optimieren, um unerwünschte Bandzugspannungsabweichungen zonenweise im gewalzten Band auszuregeln, und die Zugängigkeit der in die Düsenbalken der Walzenkühl- und/oder Schmiervorrichtung eingebauten Sprühdüsen und deren zugehörigen Steuerventile im Hinblick auf eine Vereinfachung und eine Beschleunigung von notwendigen Reparatur- und Wartungsarbeiten zu verbessern.

Diese Aufgabe ist erfindungsgemäß gelöst durch eine Walzenkühl- und/oder Schmiervorrichtung für Kaltbandwalzwerke mit den Merkmalen des Patentanspruchs 1.

Die Unteransprüche beinhalten vorteilhafte und zweckmäßige Weiterbildungen der Erfindung.

Der Ansprühwinkel der Sprühdüsen der Düsenbalken mit Bezug auf die Walzen, der bei der erfindungsgemäßen Walzenkühlund/oder Schmiervorrichtung durch Schwenken der Düsenbalken um die Balkenlängsachse einstellbar ist, stellt eine weitere Stellgröße zusätzlich zu der Verstellbarkeit der Düsenbalken relativ zu der jeweils zugeordneten Walze quer zur Bandlaufrichtung sowie der Veränderung der Menge, des Drucks und der Temperatur des auf die Walzen aufgesprühten Walzöls oder der aufgesprühten Emulsionen zur Änderung des Sprühbildes auf der Walzenoberfläche im Rahmen einer Bandplanheitsregelung dar. Der Ansprühwinkel der Spühdüsen als zusätzliche Stellgröße ermöglicht eine Optimierung der Bandplanheitsregelung. Durch ein Schwenken der Düsenbalken um 180° können die Sprühdüsen auf einfache Weise aus der walzennahen Betriebsposition in eine walzenabgewandte Wartungsposition zur einfachen und schnellen Durchführung von erforderlichen Wartungs- und Reparaturarbeiten gebracht werden.

Die Erfindung ist nachstehend anhand schematischer Zeichnungen einer bei einem Quartowalzgerüst eingesetzten Walzenkühl- und Schmiervorrichtung erläutert, wobei die Zeichnungsfiguren folgendes darstellen:
- Fig. 1: eine perspektivische Darstellung eines Quartowalzgerüstes mit Düsenbalken zum Kühlen und Schmieren der Arbeitswalzen und der Stützwalzen,
- Fig. 2: eine Vorderansicht der Düsenbalken nach Fig. 1,
- Fig. 3: eine Schnittdarstellung einer Dreh- und Schiebelagerung eines Endes eines in der Betriebsposition befindlichen Düsenbalkens und
- Fig. 4: eine Schnittdarstellung einer Dreh- und Schiebelagerung eines Düsenbalkens in der gegenüber der Darstellung in Fig. 3 um 180° gedrehten Wartungsposition.

Das Quartowalzgerüst 1 nach Fig. 1 wird durch zwei nicht dargestellte Walzenständer gebildet, in denen in nicht dargestellten Einbaustücken eine untere und eine obere Arbeitswalze 2, 3 sowie eine untere und eine obere Stützwalze 4, 5 drehbar gelagert sind.

Die für die Planheitsregelung des Walzbandes 6 einsetzbare Walzenkühl- und/oder Schmiervorrichtung für die Arbeitswalzen 2, 3 und die Stützwalzen 4, 5 besteht aus je einem Düsenbalken 7, 8 für die Arbeitswalzen 2, 3 und je einem Düsenbalken 9, 10 für die Stützwalzen 4, 5.

In die Düsenbalken 7-10 sind über die Breite der Walzen Sprühdüsen 11 mit vorgeschalteten, als Elektromagnetventile ausgebildeten Steuerventilen 12 zum Aufbringen von Kühlöl und/oder Emulsionen auf die Walzen 2-5 eingebaut. Die den Stützwalzen 3, 4 zugeordneten Düsenbalken 9, 10 sind stationär, während die den Arbeitswalzen 2, 3 zugeordneten Düsenbalken 7, 8 in Pfeilrichtung b, c in Richtung ihrer Längsachse 13-13 quer zur Bandlaufrichtung a über die Bandbreite verfahrbar und um ihre Längsachse 13-13 schwenkbar sind.

Die jeweilige Zuführung von Walzöl und/oder Emulsionen zu den verstellbaren Düsenbalken 7, 8 und den stationären Düsenbalken 9, 10 wird druck- und/oder mengen- und/oder temperaturgeregelt.

Durch ein Verschieben der Düsenbalken 7, 8 in Richtung der Balkenlängsachse 13-13 quer zur Laufrichtung a des Walzbandes 6 und durch ein Schwenken der Düsenbalken 7, 8 um die Balkenlängsachse 13-13 zum Einstellen des Ansprühwinkels der Sprühdüsen 11 zu den Arbeitswalzen 2, 3 werden die Sprühzonenbreite der Düsen 11 auf den Arbeitswalzen 2, 3 und das Sprühbild der Sprühdüsen 11 eingestellt. Die Regelung von Druck, Temperatur und Menge des den Düsenbalken 7, 8 zugeführten Walzöls beziehungsweise der zugeführten Emulsionen beeinflußt die Kühlung der Arbeitswalzen 2, 3 und damit die Größe und die Schnelligkeit der Änderung des wirksamen Walzenballendurchmessers und des von diesem abhängigen Walzspaltes 14 zwischen den Arbeitswalzen 2, 3 beziehungsweise der Schmierung der Arbeitswalzen.

Die durch eine nicht dargestellte Planheitsmeßrolle im Bandauslauf hinter dem Walzensatz gemessenen Werte der Bandzugspannungsverteilung über die Breite des Walzbandes 6 werden in einem Rechner aufgearbeitet und zur Regelung der Kühlung und/oder der Schmierung der Arbeitswalzen 2, 3 mittels der verfahrbaren und schwenkbaren Düsenbalken 7, 8 verwendet.

Durch eine genaue Positionierung der in Richtung der Balkenlängsachse 13-13 quer zur Bandlaufrichtung a verfahrbaren und um die Balkenlängsachse schwenkbaren Düsenbalken 7, 8 mit den Sprühdüsen 11 können unerwünschte Bandzugspannungsabweichungen zonenweise im gewalzten Band 6 ausgeregelt und dadurch ein planes Bandes erzeugt werden.

An den beiden Enden 15, 16 der den Arbeitswalzen 2, 3 zugeordneten beiden Düsenbalken 7, 8 sind Adapter 17 zur drehbaren und verschiebbaren Lagerung der Düsenbalken um und in Richtung der Balkenlängsachse 13-13 auf zwei hohlen Lagerzapfen 18, 19 angebracht, die in Seitenschilder 20, 21 an den beiden nicht dargestellten Walzenständern des Quartowalzgerüstes 1 eingebaut sind, wobei die Zuführung des Kühlmittels bzw. der Emulsionen zu den in den Düsenbalken 7, 8 eingebauten Sprühdüsen 11 und den zugehörigen Steuerventilen 12 durch eine Zuleitung 22 in einem Seitenschild 20, den Hohlraum 23 des in das Seitenschild 20 eingebauten Lagerzapfens 18, den Innenraum 24 des auf dem Lagerzapfen 18 sitzenden Adapters 17 und den Verteilerkanal 25 der Düsenbalken 7, 8 erfolgt.

Die Zuführung des Kühlmittels zu den Düsenbalken 7, 8 kann auch durch jeweils eine Zuleitung 22 in beiden Seitenschildern 20, 21, die in diese eingebauten hohlen Lagerzapfen 18, 19, die auf diesen sitzenden Adapter 17 und den Verteilerkanal 25 der Düsenbalken erfolgen.

Auf den beiden Lagerzapfen 18, 19 der Düsenbalken 7, 8 sind hydraulische Stellzylinder 26, 27 mit an den Adaptern 17 angreifenden Stellkolben 28 zum Verschieben der Düsenbalken 7, 8 in Pfeilrichtung b, c quer zur Laufrichtung a des Walzbandes 6 angeordnet.

An die beiden Seitenschilde 20, 21 ist je ein an einem Adapter 17 angreifender Drehantrieb 29 zum Schwenken der Düsenbalken 7, 8 um ihre Längsachse 13-13 angebaut.

Die Anschlußkabel für die Steuerventile 12 der Sprühdüsen 11 der Düsenbalken 7, 8 sind in mehreren flexiblen Schutzschläuchen 30 zusammengeführt, wobei die Länge der Anschlußkabel der Steuerventile derart bemessen ist, daß ein Schwenken der Düsenbalken 7, 8 um die Balkenlängsachse 13-13 möglich ist.

Bei Reparatur- und Wartungsarbeiten an den Sprühdüsen 11 werden die Düsenbalken 7, 8 aus der Betriebsposition gemäß Fig. 3 um 180° in die Wartungsposition gemäß Fig. 4 geschwenkt, in der die den Arbeitswalzen 2, 3 abgewandten Sprühdüsen 11 frei zugängig sind. Wartungs- und Reparaturarbeiten an den Steuerventilen 12 der Düsenbalken 7, 8 werden zweckmäßig in der Betriebsposition der Düsenbalken gemäß Fig. 3 durchgeführt.

In die Düsenbalken 7, 8 für die Arbeitswalzen 2, 3 sind Temperaturfühler 31 zur Erfassung der Größe des thermischen Walzenballens außerhalb der maximalen Bandbreite und in Walzenmitte durch eine Temperaturmessung der Walzenoberfläche zum Abgleich des Walzspaltmodells integriert.

Abweichend von der vorbeschriebenen Ausführungsform der neuen Walzenkühl- und Schmiervorrichtung besteht die Möglichkeit, zusätzlich eine Verschiebbarkeit und eine Verschwenkbarkeit der Düsenbalken 9, 10 für die Stützwalzen 4, 5 in Richtung der beziehungsweise um die Balkenlängsachse vorzusehen. Ferner kann eine Verfahrbarkeit der Düsenbalken 7, 8 für die Arbeitswalzen 2, 3 und der Düsenbalken 9, 10 für die Stützwalzen 4, 5 zusammen oder unabhängig voneinander oder lediglich eine Verfahrbarkeit der Düsenbalken 7, 8 für die Arbeitswalzen 2, 3 aus einer walzenfernen Wartungsposition in die Arbeitsposition und aus der Arbeitsposition in die Wartungsposition in Betracht gezogen werden.

## Patentansprüche

1. Walzenkühl- und/oder Schmiervorrichtung für Kaltbandwalzwerke (1), insbesondere Feinband- und Folienwalzwerke, mit den einzelnen Walzen (2, 3) zugeordneten, an den Seitenschildern (20, 21) der walzenständer eines oder mehrerer Walzgerüste angebrachten Düsenbalken (7, 8), in die über die Breite der Walzen Sprühdüsen (11) eingebaut und die relativ zu den ihnen zugeordneten Walzen (2, 3) unabhängig voneinander quer zur Laufrichtung des Walzbandes (6) in zur Bandebene parallelen Ebenen verstellbar sind, zur Regelung der Bandzugspannung über die Bandbreite durch eine Änderung des wirksamen Walzenballendurchmessers und/oder eine Beeinflussung der Walzenschmierung mit einer druck- und/oder mengen- und/oder temperaturgeregelten Zuführung von Walzöl oder Emulsionen, wobei die Düsenbalken (7, 8) in Richtung ihrer Längsachse (13-13) mittels eines Linearantriebs (26, 27) verschiebbar sind, **gekennzeichnet durch** um ihre Längsachse (13-13) mittels eines Drehantriebs (29) schwenkbare Düsenbalken (7, 8).

2. Vorrichtung nach Anspruch 1, **gekennzeichnet durch** an den beiden Enden (15, 16) der einzelnen Düsenbalken (7, 8) angebrachte Adapter (17) zur drehbaren und verschiebbaren Lagerung der Düsenbalken (7, 8) um und in Richtung der Balkenlängsachse (13-13) auf zwei hohlen Lagerzapfen (18, 19), die in Seitenschilde (20, 21) an den beiden Walzenständern eines Walzgerüstes (1) eingebaut sind, wobei die Zuführung des Kühlmittels beziehungsweise der Emulsionen zu den in den Düsenbalken (7, 8) eingebauten Sprühdüsen (11) und den zugehörigen Steuerventilen (12) **durch** eine Zuleitung (22) in einem Seitenschild (20) oder beiden Seitenschildern (20, 21), den Hohlraum (23) des in das Seitenschild (20) eingebauten Lagerzapfens (18), den Innenraum (24) des auf dem Lagerzapfen (18) sitzenden Adapters (17) und den Verteilerkanal (25) der Düsenbalken (7, 8) erfolgt, auf den beiden Lagerzapfen (18, 19) der einzelnen Düsenbalken (7, 8) angeordnete Stellzylinder (26, 27) mit an den Adaptern (17) angreifenden Stellkolben (28) zum Verschieben der Düsenbalken (7, 8) quer zur Laufrichtung (a) des Walzbandes (6) sowie einen an einem Adapter (17) der einzelnen Düsenbalken (7, 8) angreifenden Drehantrieb (29) zum Schwenken der Düsenbalken (7, 8) um ihre Längsachse (13-13).

3. Vorrichtung nach Anspruch 1 oder 2, **gekennzeichnet durch** eine Zusammenführung der beiden Anschlußkabel der elektromagnetischen Steuerventile (12) mehrerer Sprühdüsen (11) der Düsenbalken (7, 8) in flexiblen Schutzschläuchen (30).

4. Vorrichtung nach einem der Ansprüche 1 bis 3, **dadurch gekennzeichnet, daß** die Düsenbalken (7, 8) für die Arbeitswalzen (2, 3) in Laufrichtung (a) des Walzbandes (6) aus einer walzenfernen Wartungsposition in die Arbeitsposition und aus der Arbeitsposition in die Wartungsposition verfahrbar sind.

5. Vorrichtung nach einem der Ansprüche 1 bis 3, **dadurch gekennzeichnet, daß** die Düsenbalken (7, 8) für die Arbeitswalzen (2, 3) und die Düsenbalken (9, 10) für die Stützwalzen (4, 5) zusammen oder unabhängig voneinander aus einer walzenfernen Wartungsposition in die Arbeitsposition und aus der Arbeitsposition in die Wartungsposition verfahrbar sind.

6. Vorrichtung nach einem der Ansprüche 1 bis 5, **gekennzeichnet durch** in die Düsenbalken (7, 8) für die Arbeitswalzen (2, 3) integrierte Temperaturfühler (31) zur Erfassung der Größe des thermischen Walzenballens außerhalb der maximalen Bandbreite und in Walzenmitte **durch** eine Temperaturmessung der Walzenoberfläche zum Abgleich des Walzenspaltmodells.

## Claims

1. Roll cooling and/or lubricating device for cold strip rolling mills (1), in particular fine strip and foil rolling mills, having nozzle beams (7, 8), which are assigned to the individual rolls (2, 3) and fitted on the side-plates (20, 21) of the roll housings of one or more roll stands, into which nozzle beams spraying nozzles (11) are incorporated across the width of the rolls, and which are displaceable, relative to the rolls (2, 3) assigned to them, independently of each other transversely relative to the direction of travel of the roll strip (6) in planes parallel to the strip plane, in order to control the strip tensile stress across the strip width by changing the effective roll barrel diameter and/or by influencing the roll lubrication with a pressure- and/or quantity- and/or temperature-controlled supply of rolling oil or emulsions, the nozzle beams (7, 8) being displaceable in the direction of their longitudinal axis (13-13) by means of a linear drive (26, 27), **characterised by** nozzle beams (7, 8) which are pivotable about their longitudinal axis (13-13) by means of a rotary drive (29).

2. Device according to claim 1, **characterised by** adaptors (17), which are fitted at the two ends (15, 16) of the individual nozzle beams (7, 8), for rotatable and displaceable mounting of the nozzle beams (7, 8) about and in the direction of the beam longitudinal axis (13-13), on two hollow bearing journals (18, 19) which are incorporated in side-plates (20, 21) on both roll housings of a roll stand (1), the supply of the cooling agent or respectively of the emulsions to the spraying nozzles (11) incorporated in the nozzle beams (7, 8) and to the associated control valves (12) being effected by a supply pipe (22) in one side-plate (20) or in both side-plates (20, 21), the cavity (23) of the bearing journal (18) incorporated in the side-plate (20), the interior (24) of the adaptor (17) sitting on the bearing journal (18) and the distributor channel (25) of the nozzle beams (7, 8), by adjustment cylinders (26, 27), which are disposed on the two bearing journals (18, 19) of the individual nozzle beams (7, 8), with adjustment pistons (28) which engage on the adaptors (17), in order to displace the nozzle beams (7, 8) transversely relative to the direction of travel (a) of the roll strip (6) and also a rotary drive (29), which engages on an adaptor (17) of the individual nozzle beams (7, 8) in order to pivot the nozzle beams (7, 8) about their longitudinal axis (13-13).

3. Device according to claim 1 or 2, **characterised by** a guiding together of the two connection cables of the electromagnetic control valves (12) of a plurality of spraying nozzles (11) of the nozzle beams (7, 8) in flexible protective tubes (30).

4. Device according to one of the claims 1 to 3, **characterised in that** the nozzle beams (7, 8) for the working rolls (2, 3) are movable in the direction of travel (a) of the roll strip (6) from a maintenance position at a distance from the rolls into the operating position and from the operating position into the maintenance position.

5. Device according to one of the claims 1 to 3, **characterised in that** the nozzle beams (7, 8) for the working rolls (2, 3) and the nozzle beams (9, 10) for the support rolls (4, 5) are movable together or independently of each other from a maintenance position at a distance from the rolls into the operating position and from the operating position into the maintenance position.

6. Device according to one of the claims 1 to 5, **characterised by** temperature sensors (31), which are integrated into the nozzle beams (7, 8) for the working rolls (2, 3) in order to detect the size of the thermal roll barrel outwith the maximum strip width and in the roll centre by temperature measurement of the roll surface in order to adjust the roll gap model.

## Revendications

1. Dispositif de refroidissement et/ou de lubrification de cylindres de laminoirs (1) à feuillards à froid, notamment de laminoirs à feuillards minces et à feuilles minces, comprenant des rampes (7, 8) de buses qui sont associées aux cylindres (2, 3), qui sont mises sur les flasques (20, 21) latéraux des montants d'une ou de plusieurs cages de laminoir, dans lesquelles sont montées, sur la largeur des cylindres, des buses (11) de projection et qui sont réglables relativement aux cylindres (2, 3) qui leur sont associés, indépendamment les unes des autres, transversalement à la direction de passage du feuillard (6) dans des plans parallèles au plan du feuillard pour la régulation de l'effort de traction sur le feuillard sur la largeur du feuillard par une modification du diamètre efficace du bombement du cylindre et/ou par une influence de la lubrification du cylindre par un apport réglé en pression et/ou en quantité et/ou en température d'huile de laminage ou d'émulsions, les rampes (7, 8) de buses pouvant coulisser dans la direction de leur axe (13-13) longitudinal au moyen d'un dispositif (26, 27) d'entraînement linéaire, **caractérisé par** des rampes (7, 8) de buses pouvant basculer par rapport à leur axe (13-13) longitudinal au moyen d'un dispositif (29) d'entraînement en rotation.

2. Dispositif suivant la revendication 1, **caractérisé par** un adaptateur (17) placé aux deux extrémités (15, 16) des rampes (7, 8) de buses et destiné à monter à rotation et à coulissement les rampes (7, 8) de buses par rapport et en direction de l'axe (13-13) longitudinal des rampes sur deux tourillons (18, 19) creux de palier qui sont montés dans des flasques (20, 21) latéraux sur les deux montants d'une cage (1 ) de laminoir, l'apport du fluide de refroidissement ou des émulsions aux buses (11) de projection montées dans les rampes (7, 8) de buses et aux vannes (12) associées de commande s'effectuant par un conduit (22) d'entrée ménagé dans un flasque (20) latéral ou dans les deux flasques (20, 21) latéraux par la cavité (23) du tourillon (18) de palier insérée dans le flasque (20) latéral, par l'espace (24) intérieur de l'adaptateur (17) porté par le tourillon (18) de palier et par le canal (25) répartiteur des rampes (7,8) de buses, des vérins (26, 27) de réglage montés sur les deux tourillons (18, 19) de palier des rampes (7, 8) de buses ayant des pistons (28) de réglage attaquant les adaptateurs (17) pour faire coulisser les rampes (7, 8) de buses transversalement à la direction (a) de passage du feuillard (6), ainsi qu'un dispositif (29) d'entraînement en rotation attaquant un adaptateur (17) des rampes (7, 8) de buses pour faire basculer les rampes (7, 8) de buses par rapport à leur axe (13-13) longitudinal.

3. Dispositif suivant la revendication 1 ou 2, **caractérisé par** une réunion des deux câbles de raccordement des électrovannes (12) de plusieurs buses (11) de projection des rampes (7, 8) de buses dans des conduits (30) souples de protection.

4. Dispositif suivant l'une des revendications 1 à 3, **caractérisé en ce que** les rampes (7, 8) de buses pour les cylindres (2, 3) de travail peuvent être déplacées dans la direction (a) de passage du feuillard (6) d'une position d'entretien éloignée du cylindre à la position de travail et de la position de travail à la position d'entretien.

5. Dispositif suivant l'une des revendications 1 à 3, **caractérisé en ce que** les rampes (7, 8) de buses pour les cylindres (2, 3) de travail et les rampes (9, 10) de buses pour les cylindres (4, 5) d'appui peuvent être déplacées ensemble ou indépendamment les unes des autres d'une position d'entretien éloignée des cylindres à la position de travail et de la position de travail à la position d'entretien.

6. Dispositif suivant l'une des revendications 1 à 5, **caractérisé par** des sondes (31) de température intégrées dans les rampes (7, 8) de buses pour les cylindres (2, 3) de travail en vue de relever la valeur du bombement thermique des cylindres à l'extérieur de la largeur maximum du feuillard et au milieu du cylindre par une mesure de température de la surface du cylindre pour régler le modèle d'emprise du cylindre.
